# EUROPÄISCHE PATENTANMELDUNG

(11) **EP 0 726 440 A1**
(43) Veröffentlichungstag der Anmeldung: **14.08.1996**
(21) Anmeldenummer: 95120438.7
(22) Anmeldetag: 22.12.1995
(51) Int. Cl.: F27D 15/02

(54) **Zweischichtkühler**

(30) Priorität: 09.02.1995 DE 19504311
(71) Anmelder: KRUPP POLYSIUS AG, D-59269 Beckum (DE)
(72) Erfinder: Speckmann, Jörg, Dipl.-Ing., D-59192 Bergkamen (DE)
(74) Vertreter: Tetzner, Volkmar, Dr.-Ing. Dr. jur.

(57) **Zusammenfassung**

Die Erfindung betrifft einen Zweischichtkühler, bei dem das Kühlgut auf einer Kühlfläche vom Kühleranfang zum Kühlerende bewegt wird, wobei in einer ersten Gutzuführzone (3) am Kühleranfang eine obere Schicht (4a) von heißem Kühlgut auf eine untere Schicht (4b) von bereits vorgekühltem Kühlgut aufgegeben wird und am Kühlerende die beiden Schichten durch eine Trenneinrichtung (5) voneinander getrennt werden, wobei das Gut der unteren Schicht (4b) als Fertiggut abgezogen und das Gut der oberen Schicht (4a) durch eine Transporteinrichtung als Umlaufgut zu einer zweiten Gutzuführzone (8) am Kühleranfang zurückgeführt und dort als untere Schicht auf die Kühlfläche aufgegeben wird. Erfindungsgemäß wird die Transporteinrichtung durch wenigstens einen Kettenförderer (2) und die Kühlfläche durch einen statischen Belüftungsboden (1) gebildet.

## Beschreibung

Die Erfindung betrifft einen Zweischichtkühler, bei dem das Kühlgut auf einer Kühlfläche vom Kühleranfang zum Kühlerende bewegt wird, wobei in einer ersten Gutzuführzone am Kühleranfang eine obere Schicht von heißem Schüttgut auf eine untere Schicht von bereits vorgekühltem Schüttgut aufgegeben wird und am Kühlerende die beiden Schichten durch eine Trenneinrichtung voneinander getrennt werden, wobei das Gut der unteren Schicht als Fertiggut abgezogen und das Gut der oberen Schicht als Umlaufgut zu einer zweiten Gutzuführzone am Kühleranfang zurückgeführt und dort als untere Schicht auf die Kühlfläche aufgegeben wird.

Ein Zweischichtkühler der vorstehend genannten Gattung ist beispielsweise durch die DE-C-10 97 346 bekannt. Ein derartiger Kühler hat den Vorteil, daß die Kühlfläche thermisch geschont wird, indem die untere Schicht bereits vorgekühlt ist und dadurch als Schutzlage wirkt.

Seit einigen Jahren werden insbesondere in der Zementindustrie fast ausschließlich sogenannte Schubrostkühler zum Abkühlen des aus dem Ofen austretenden heißen Schüttguts eingesetzt. Die Kühlfläche besteht dabei aus teilweise feststehenden und teilweise bewegten Rostplatten, deren Hubbewegung den Transport des Schüttguts durch den Kühler sicherstellt. Die aus den Rostplatten austretende und durch die Schüttgutschicht quer zur Bewegungsrichtung des Schüttgutes strömende Kühlluft schützt die Platten bis zu einem bestimmten Grad vor Überhitzung und somit vor ihrer frühzeitigen Zerstörung. Gleichzeitig werden die Spalten zwischen den einzelnen Platten von sogenannter Sperrluft durchströmt, die ein Verbrennen der Schubkanten sowie einen Durchtritt feinkörnigen Schüttguts verhindern oder zumindest reduzieren sollen.

In einem Schubrostkühler werden demnach die beiden Funktionen Kühlung und Transport durch das gleiche Bauteil, nämlich die Rostplatte, erfüllt.

Das Prinzip des Schubrostkühlers hat jedoch insbesondere die Nachteile, daß die Fertigung, Montage und Ausrichtung der einzelnen Rostplatten technisch sehr aufwendig und mit hohen Kosten verbunden ist.

Der Erfindung liegt daher die Aufgabe zugrunde, einen Zweischichtkühler gemäß dem Oberbegriff des Anspruches 1 zu entwickeln, der einerseits in der Herstellung und Montage kostengünstiger ist und andererseits längere Standzeiten der Kühlfläche sowie einen geringeren Energieverbrauch aufweist.

Diese Aufgabe wird erfindungsgemäß durch die kennzeichnenden Merkmale des Anspruches 1 gelöst, indem die Transporteinrichtung durch wenigstens einen Kettenförderer und die Kühlfläche durch einen statischen Belüftungsboden gebildet wird.

Weitere Ausgestaltungen der Erfindung sind Gegenstand der Unteransprüche.

Indem der Kettenförderer mit Abstand vom Belüftungsboden angeordnet wird, verbleibt eine ruhende Gutschicht auf dem Belüftungsboden, die als Verschleißschutz dient.

Durch eine spezielle Ausgestaltung des Belüftungsbodens kann durch feinkörniges Schüttgut gebildeter Rostdurchfall zuverlässig verhindert werden.

Im Vergleich zu dem bekannten Schubrostkühler kann bei der erfindungsgemäßen Kombination von Kettenförderer und statischem Belüftungsboden insbesondere auf Sperrluftventilatoren und Einrichtungen zum Abtransport von Rostdurchfall verzichtet werden. Zudem sind die Investitionskosten für die Rostbeplattung und Rostbelüftung wesentlich geringer.

Weitere Ausgestaltungen der Erfindung werden anhand der Beschreibung einiger Ausführungsbeispiele und der Zeichnung näher erläutert.

In der Zeichnung zeigen
- Fig. 1: eine schematische Darstellung des erfindungsgemäßen Zweischichtkühlers,
- Fig. 2: eine schematische Darstellung von Kettenförderer und statischem Belüftungsboden,
- Fig. 3: ein erstes Ausführungsbeispiel für den statischen Belüftungsboden und
- Fig. 4: ein zweites Ausführungsbeispiel für den statischen Belüftungsboden.

Der in Fig. 1 in einer schematischen Gesamtansicht dargestellte Zweischichtkühler weist im wesentlichen einen sich zwischen Kühleranfang und Kühlerende erstreckenden statischen Belüftungsboden 1 und einen endlos umlaufenden Kettenförderer 2 auf.

Am Kühleranfang ist eine erste Gutzuführzone 3 vorgesehen, bei der eine obere Schicht 4a von heißem Schüttgut auf eine untere Schicht 4b von bereits vorgekühltem Schüttgut aufgegeben wird. Der Kettenförderer 2 ist beispielsweise als Kratzerförderer ausgebildet und verläuft im Bereich über dem Belüftungsboden 1 in der unteren Schicht 4b und transportiert diese untere Schicht 4b zusammen mit der darüberliegenden oberen Schicht 4a vom Kühleranfang zum Kühlerende.

Am Kühlerende ist eine Trenneinrichtung 5 vorgesehen, die die beiden Schichten 4a, 4b voneinander trennt, indem die untere Schicht als Fertiggut beispielsweise seitlich aus dem Kühler über einen Tisch abgezogen wird. Die obere Schicht hingegen kann zunächst einem Brecher 6 (z. B. einem Walzenbrecher) zugeführt und anschließend als Umlaufgut zum Kühleranfang zurückgeführt werden. Dieser Rücktransport könnte beispielsweise mit Hilfe des Untertrums 2a des Kettenförderers und einem sich anschließenden Becherwerk 7 erfolgen.

Das Umlaufgut wird an einer am Kühleranfang vorgesehenen zweiten Gutzuführzone 8 als untere Schicht 4b auf den Belüftungsboden 1 aufgegeben. Die Höhe der unteren Schicht 4b wird durch den Abstand zwischen dem Belüftungsboden 1 und einer Unterkante einer Stauwand 9 bestimmt. Die Stauwand 9 dient zweckmäßigerweise gleichzeitig als Trennwand zwischen der ersten und zweiten Gutzuführzone 3, 8.

Der in Fig. 1 dargestellte Kettenförderer 2 ist als endlos umlaufende Kette ausgebildet, die über drei Umlenkrollen 10 und eine Antriebsrolle 11 geführt ist. Im Rahmen der Erfindung ist es jedoch auch denkbar, mehrere Förderer vorzusehen. Die Transportrichtungen des Gutes sind durch Pfeile mit gestrichelten Linien dargestellt.

Das Ober- und Untertrum 2b, 2a ist luftdurchlässig ausgebildet, so daß das aus dem Belüftungsboden austretende Kühlgas durch die untere und obere Schicht 4b, 4a strömen kann. Die Strömungsrichtungen des Kühlgases innerhalb des Zweischichtkühlers sind durch Pfeile mit durchgezogenen Linien dargestellt.

Wie insbesondere aus Fig. 2 zu ersehen ist, weist der Kettenförderer Kratzer oder Mitnehmer 2c auf. Der Förderer 2 kann mit einem Abstand A vom Belüftungsboden 1 angeordnet sein, so daß während des Betriebes des Kettenförderers 2 eine ruhende, als Verschleißschutz dienende Gutschicht auf dem Belüftungsboden 1 verbleibt.

Im Rahmen der Erfindung kann der Förderer in der unteren Schicht auch unmittelbar auf dem Belüftungsboden angeordnet werden.

Der statische Belüftungsboden 1 besteht aus einer Vielzahl von Kühlgasdurchtrittsöffnungen, die derart ausgebildet sind, daß das Kühlgas durch diese Öffnungen in das zu kühlende Gut gelangen kann, jedoch feinkörniges Kühlgut die Öffnungen nicht durchdringen kann.

In Fig. 3 ist ein erstes Ausführungsbeispiel eines Belüftungsbodens dargestellt. Der Belüftungsboden 1 weist je eine Tragfläche 13 für das zu kühlende Schüttgut auf, wobei in jeder Tragfläche von oben her wenigstens eine taschenförmige Vertiefung 14 eingearbeitet ist, die an ihrem Boden 15 zumindest ein Durchgangsloch 16 aufweist, und in die eine Belüftungs-Abdeckplatte 17 derart eingepaßt angeordnet ist, daß jeweils eine Kühlgasdurchtrittsöffnung in Form eines im wesentlichen geschlossenen Ringspaltes ausgebildet ist. Zwischen dem unterseitigen Randbereich 17a jeder Belüftungs-Abdeckplatte 17 und dem gegenüberliegenden Randbereich 15a des Bodens 15 ist ein im wesentlichen ringförmig umlaufender Kühlgas-Eintrittsschlitz 19 ausgebildet, dessen lichte Weite durch Anordnung von Distanzelementen festgelegt ist.

Derartige Belüftungsböden zeichnen sich durch eine optimale Kühlgasverteilung im Gut aus, wodurch eine besonders intensive Kühlung des heißen Schüttguts ermöglicht wird. Ferner erweist sich die mehrteilige Ausbildung des Belüftungsbodens (der jeweils aus einem Plattengrund bzw. Hauptkörper und wenigstens einer entsprechend ausgebildeten und angeordneten Belüftungs-Abdeckklappe gebildet wird) auch in fertigungstechnischer Hinsicht als besonders vorteilhaft, wenn diese Plattenteile als Gußstücke hergestellt werden.

In Fig. 4 ist ein zweites Ausführungsbeispiel für einen Belüftungsboden 1' dargestellt. Auch hier werden die ringspaltförmigen Kühlgas-Durchtrittsöffnungen 18' dadurch gebildet, daß in die Tragfläche 13' des Belüftungsbodens 1' von oben her zwei taschenförmige Vertiefungen 14' eingearbeitet sind, die an ihrem Boden 15' mehrere Durchgangslöcher 16' aufweisen und in die jeweils eine Belüftungs-Abdeckklappe 17' unter Ausbildung des genannten Ringspalts eingepaßt und angeordnet ist. Im Gegensatz zum zuvor beschriebenen ersten Ausführungsbeispiel schließt die Oberseite jeder Belüftungsklappe 17' bündig mit der Oberseite der Tragfläche 13' ab.

Sowohl das erste Ausführungsbeispiel gemäß Fig. 3 als auch das zweite Ausführungsbeispiel gemäß Fig. 4 gewährleisten, daß kein Schüttgut (insbesondere Staubpartikel) durch den Belüftungsboden 1 in den unteren Teil des Klinkers gelangen kann. Im Gegensatz hierzu ist der Rostdurchfall bei den bekannten Schubrostkühlern nicht vermeidbar, der dann in entsprechender Weise abtransportiert werden muß.

Indem der Kettenförderer in der vorgekühlten unteren Schicht 4b angeordnet ist, kommt er nicht unmittelbar mit dem in der ersten Gutzuführzone 3 aufgegebenen heißen Schüttgut in Kontakt. Die untere Schicht 4b schirmt somit sowohl den Kettenförderer 2 als auch den Belüftungsboden 1 vor zu hoher thermischer Belastung ab. Der Förderer und der Belüftungsboden zeichnen sich dadurch durch lange Standzeiten aus.

Der statische Belüftungsboden mit einer in der Schüttgutschicht angeordneten Transporteinrichtung zeichnet sich gegenüber einem Schubrostkühler durch eine geringere Bauhöhe aus, da insbesondere die Belüftung wesentlich einfacher und raumsparender ausgebildet werden kann. Schließlich ist der Betrieb eines Kettenförderers im Vergleich zum Betrieb eines Schubrostkühlers wesentlich energiesparender.

Im Rahmen der Erfindung sind neben den in den Fig. 3 und 4 dargestellten Ausführungsbeispielen auch andere statische Belüftungsböden denkbar.

## Patentansprüche

1. Zweischichtkühler für heißes Schüttgut, insbesondere für Zementklinker, Erzmaterial oder dergleichen, enthaltend
a) eine sich zwischen Kühleranfang und Kühlerende erstreckende Kühlfläche,
b) eine am Kühleranfang vorgesehene erste Gutzuführzone (3), bei der eine obere Schicht (4a) von heißem Schüttgut auf eine untere Schicht (4b) von bereits vorgekühltem Schüttgut aufgegeben wird,
c) eine das Schüttgut vom Kühleranfang zum Kühlerende transportierende Transporteinrichtung,
d) eine am Kühlerende vorgesehene Trenneinrichtung (5), die die beiden Schichten (4a, 4b) voneinander trennt, wobei die untere Schicht (4b) als Fertiggut abgezogen wird,
e) eine Einrichtung zum Zurückführen der oberen Schicht (4a) als Umlaufgut zum Kühleranfang,
f) eine am Kühleranfang vorgesehene zweite Gutzuführzone (8), bei der das Umlaufgut als untere Schicht (4b) auf die Kühlfläche aufgegeben wird,
gekennzeichnet durch die Kombination folgender Merkmale:
g) die Transporteinrichtung wird durch wenigstens einen Kettenförderer (2) und
h) die Kühlfläche wird durch einen statischen Belüftungsboden (1) gebildet.

2. Zweischichtkühler nach Anspruch 1, dadurch gekennzeichnet, daß der Kettenförderer (2) im Bereich der unteren Schicht (4b) angeordnet ist.

3. Zweischichtkühler nach Anspruch 1, dadurch gekennzeichnet, daß der Kettenförderer (2) endlos umlaufend ausgebildet ist und ein luftdurchlässig ausgebildetes Ober- und Untertrum (2a, 2b) aufweist.

4. Zweischichtkühler nach Anspruch 3, dadurch gekennzeichnet, daß das Obertrum (2b) zum Transport des Schüttguts vom Kühleranfang zum Kühlerende und das Untertrum (2a) zum Transport des Umlaufguts vom Kühlerende zum Kühleranfang vorgesehen ist.

5. Zweischichtkühler nach Anspruch 2, dadurch gekennzeichnet, daß der Kettenförderer (2) mit einem Abstand (A) vom Belüftungsboden (1) angeordnet ist, so daß eine ruhende Gutschicht auf dem Belüftungsboden verbleibt.

6. Zweischichtkühler nach Anspruch 1, dadurch gekennzeichnet, daß der Belüftungsboden Kühlgasdurchtrittsöffnungen (18, 18') aufweist.

7. Zweischichtkühler nach Anspruch 6, dadurch gekennzeichnet, daß der Belüftungsboden (1) aus wenigstens einer Tragfläche (13, 13') für das zu kühlende Schüttgut besteht, wobei in die Tragfläche (13, 13') von oben her wenigstens eine taschenförmige Vertiefung (14, 14') eingearbeitet ist, die an ihrem Boden (15, 15') zumindest ein Durchgangsloch (16, 16') aufweist, und in die eine Belüftungs-Abdeckplatte (17, 17') derart eingepaßt und angeordnet ist, daß jeweils eine Kühlgasdurchtrittsöffnung (18, 18') in Form eines im wesentlichen geschlossenen Ringspaltes ausgebildet ist.

8. Zweischichtkühler nach Anspruch 7, dadurch gekennzeichnet, daß zwischen dem unterseitigen Randbereich (17a) jeder Belüftungsklappe (17, 17') und dem gegenüberliegenden Randbereich (15a) des Bodens (15, 15') jeder Vertiefung (14, 14') ein im wesentlichen ringförmig umlaufender Kühlgaseintrittsschlitz (19, 19') ausgebildet ist, dessen lichte Weite durch Anordnung von Distanzelementen festgelegt ist.
